# EUROPÄISCHE PATENTSCHRIFT

(11) **EP 2 096 368 B1**
(45) Veröffentlichungstag und Bekanntmachung des Hinweises auf die Patenterteilung: **15.08.2012**
(21) Anmeldenummer: 08016497.3
(22) Anmeldetag: 18.09.2008
(51) Int. Cl.: F24F 11/00, F24F 13/14, F24C 15/20, F24F 7/013

(54) **Vorrichtung und Verfahren zum stromgesteuerten Ein- und Ausschalten eines Klappenmotors**
Device and method for activating and deactivating a flap gate motor upon signals of a current sensor
Dispositif et procédé d'allumage et d'arrêt d'un moteur à clapets à base d'un capteur de courant

(30) Priorität: 23.01.2008 EP 08001188
(43) Veröffentlichungstag der Anmeldung: 02.09.2009
(73) Patentinhaber: Özpolat, Ilgaz, 64385 Reichelsheim (DE)
(72) Erfinder: Özpolat, Ilgaz, 64385 Reichelsheim (DE)
(74) Vertreter: WSL Patentanwälte Partnerschaftsgesellschaft

(56) Entgegenhaltungen:
- WO-A-2006/088286
- DE-A1- 3 332 908
- DE-A1- 3 343 038
- DE-A1-102006 053 280
- DE-C1- 4 411 935
- JP-A- 2006 189 234
- US-A1- 2004 209 566

## Beschreibung

Die vorliegende Erfindung bezieht sich auf eine Vorrichtung und ein Verfahren zum Ein- und Ausschalten eines Klappenmotors.

Aus dem Stand der Technik ist es bekannt, Lüftungsklappen einer Lüftungseinheit motorisch zu betätigen. Als Lüftungseinheiten kommen beispielsweise Dunstabzugshauben oder Klimaanlagen in Gebäuden in Betracht. Verfügen diese über Wandöffnungen nach außen, um Frischluft ansaugen oder Raumluft nach außen blasen zu können, stellen die Wandöffnungen bei Temperaturdifferenzen zwischen der Raumluft im Inneren des Gebäudes und der Außenluft immer eine Quelle unnötiger Energieverluste dar, wenn die Wandöffnung beispielsweise bei einer abgeschalteten oder im Umluftbetrieb geschalteten Lüftungseinheit nicht gebraucht wird. In dieser Situation kann je nach Temperaturverhältnissen Wärme oder Kälte aus dem Gebäude entweichen, die zuvor mit hohem Energieaufwand erzeugt wurden. Durch das zeitweise Schließen der Wandöffnung mit einer Klappe können die Energieverluste zumindest vermindert werden.

Es sind manuell oder motorisch betätigbare Lüftungsklappen bekannt, die jedoch immer separat geöffnet und geschlossen werden müssen, wenn die Lüftungseinheit ein- oder ausgeschaltet wird. Dies ist sehr umständlich. Des Weiteren sind motorisch verstellbare Lüftungsklappen bekannt, die an die Steuerung einer Lüftungseinheit anschließbar sind. Mit dem Ein- und Ausschalten der Lüftungseinheit wird von der Steuerung gleichzeitig ein Stellbefehl an den Antrieb der Lüftungsklappe generiert, diese zu öffnen oder zu schließen. Dazu ist es jedoch erforderlich, die Steuerung der Lüftungseinheit auf den Anschluss einer verstellbaren Lüftungsklappe auszulegen. Hierdurch entsteht ein hoher Bauaufwand, insbesondere, wenn später im Markt nicht alle Lüftungseinheiten mit der verstellbaren Lüftungsklappe kombiniert werden. Eine Nachrüstung der verstellbaren Lüftungsklappe bei bereits vorhandenen Lüftungseinheiten, insbesondere von anderen Herstellern, ist nicht möglich, da deren Steuerungen im Regelfall nicht mit der Steuerung für die verstellbare Lüftungsklappe kommunizieren können.

Aus der Schrift DE 20 2006 006 327.7 ist eine Lösung bekannt, bei der die Lüftungsklappe anhand eines Sensors schaltbar ist, der im Luftführungskanal Luftströmungen misst. Diese Lösung ist zwar bei vorhandenen Lüftungseinheiten beliebig nachrüstbar, die Sensorik hat sich jedoch als sehr empfindlich erwiesen, da sie auch die Lüftungsklappe öffnet, wenn durch die Wandöffnung nur eine geringe Zugluft hindurchströmt.

Eine Vorrichtung ähnlich der eingangs bezeichneten Art ist aus der DE 10 2006 05 280 A1 bekannt. Es wird eine Mehrfachsteckdose beschrieben, die eine Master-Steckdose und mehrere Slave-Steckdosen aufweist. Die Slave-Steckdosen werden nur dann mit Spannung/Strom beschaltet, wenn der an der Master-Steckdose angeschlossene Verbraucher einen gewissen Leistungspegel erreicht hat, wobei der Schalt-Schwellwert über eine Einstelleinrichtung, die einen Leistungspegelsensor hat, eingestellt werden kann. Zwar kann bei der bekannten Vorrichtung der Leistungspegel eines Verbrauchers erfasst werden, man kann mit dieser Mehrfachsteckdose aber nicht die Steuerung für einen Klappenmotor realisieren. Abgesehen von der anderen Gattung, nämlich der Mehrfachsteckdose, weist die Vorrichtung nach der Erfindung weder eine Master- noch eine Slave-Steckdose auf. An der Slave-Steckdose lieg die gleiche hohe Netzspannung an wie an der Master-Steckdose. Ein angesteuertes Relais schaltet die Netzspannung lediglich ein und aus. Das Netzteil dient auch nicht der Versorgung eines Klappenmotors, und der Stromflußsensor ist unabhängig vom Einstecken einer Lüftungseinheit oder dergleichen in die Master-Steckdose.

Die DE 44 11 935 beschreibt eine Stellantriebseinrichtung zur Steuerung eines Stellmotors, wobei die Stellelementposition durch Erfassung des Motorstroms realisiert wird. Mittels einer Art Nockenwelle oder Herzkurve, welche gegen einen gefederten mechanischen Stellarm arbeitet, werden über die Erfassung des Motorstroms die Positionen des Stellelements erkannt. Nach dieser Veröffentlichung wird mit der Verstellbewegung des Stellelements ein mechanisches System mitbewegt, welches aufgrund der daraus variierenden potentiellen Energie ein Kraft ausübt, welche die Motorstromkennlinie des Stellmotors über den Stellbereich beeinflusst.

Die bekannte Stellantriebseinrichtung hat eine Steuerung, die nur zur Positionsregelung eines Stellantriebs dient. Es wird ein mechanisches System bei der Verstellbewegung mitbewegt. Die bekannte Stellantriebseinrichtung hat auch keine Steuereinheit für einen Klappenmotor.

Wenngleich die Motorstromkennlinie des Stellmotors erfasst werden kann, ist die bekannte Stellantriebseinrichtung doch durch den zusätzlichen Aufwand des mit zu bewegenden mechanischen Systems sehr umständlich und teuer.

Demgemäß ist es die Aufgabe der vorliegenden Erfindung, eine Vorrichtung und ein Verfahren zum Ein- und Ausschalten eines Klappenmotors zu schaffen, die eine sicherere Schaltcharakteristik aufweisen und über eine Technik verfügen, durch die die verstellbare Lüftungsklappe mit beliebigen Lüftungseinheiten kombinierbar ist, ohne dass die Lüftungseinheiten über eine entsprechende technische Auslegung dafür verfügen müssen.

Die Aufgabe wird durch eine Vorrichtung gemäß Anspruch 1 gelöst. Die Vorrichtung weist einen Stromfluss-Sensor und einen Prozessor auf, der mit dem Stromfluss-Sensor verbunden ist, und der Klappenmotor ist in Abhängigkeit vom Stromfluss-Signal des Stromfluss-Sensors ein- und/oder ausschaltbar.

Durch die erfindungsgemäße Lösung wird zur Schaltung des Antriebs für die Lüftungsklappe nicht mehr auf einen Luftzug abgestellt, sondern den Stromfluss für die Lüftungseinheit. Wird die Lüftungseinheit eingeschaltet, beginnt der Strom für den Antrieb des Lüfters der Lüftungseinheit zu fließen. Dieser vom Stromfluss-Sensor erkannte Stromfluss kann für ein Stromfluss-Signal zum Öffnen der Lüftungsklappe an den Prozessor verwendet werden, da mit laufender Lüftung auch die Wandöffnung gebraucht werden könnte. Stoppt der Stromfluss, weil die Lüftungseinheit ausgeschaltet worden ist, wird die Wandöffnung nicht mehr benötigt, und dieses Stromfluss-Signal kann vom Prozessor als Signal zum Schließen der Lüftungsklappe verarbeitet werden. Der Stromfluss-Sensor erkennt also zuverlässig Änderungen im Stromfluss und übermittelt diese zu Auswertungs- und Verarbeitungszwecken an den Prozessor.

Der Prozessor verfügt im Normalfall über einen Rechenchip, mit dem programmierte Rechenoperationen ausgeführt werden können, sowie über einen Speicher, in dem zumindest eine Steuerungssoftware abgelegt ist. Der Prozessor verfügt jeweils über zumindest eine Verbindung mit dem Stromfluss-Sensor, eine Stromversorgung und eine Verbindung mit dem Klappenmotor, um diesen ein- und/oder auszuschalten. Erhält der Prozessor vom Stromfluss-Sensor ein Sensorsignal, das von der Software des Prozessors als Schaltfall erkannt wird, so gibt der Prozessor an den Klappenmotor ein Stellsignal ab, durch das dieser ein- oder ausgeschaltet wird.

Da die erfindungsgemäße Vorrichtung für eine einwandfreie Funktion nicht an die Steuerung der Lüftungseinheit angeschlossen werden muss, ist die Vorrichtung mit jeder beliebigen Lüftungseinheit kombinierbar. Es ist nur erforderlich, den Stromfluss-Sensor so dicht an einer Stromversorgungsleitung für die Lüftungseinheit zu positionieren, dass von diesem eine stromflussbedingte Veränderung des Magnetfeldes erkannt werden kann. Da mit dem Einschalten einer Lüftungseinheit zwangsläufig der Strom zum Antrieb des Lüfters zu fließen beginnt, schaltet eine Bedienperson über die erfindungsgemäße Vorrichtung zwangsläufig mittelbar auch den Klappenmotor zum Öffnen der Lüftungsklappe ein. Wird die Lüftungseinheit von der Bedienperson ausgeschaltet, endet der Stromfluss, und das Ausschalten der Lüftungseinheit führt so zwangsläufig ebenfalls mittelbar dazu, dass der Klappenmotor zum Schließen der Lüftungsklappe eingeschaltet wird.

Dabei ist der Klappenmotor vom Prozessor in zwei Bewegungsrichtungen bewegbar. Durch die Auswahl einer Bewegungsrichtung kann die Lüftungsklappe gezielt in diese Richtung bewegt werden. Die zwei Bewegungsrichtungen werden durch einen einzelnen Motor, der in unterschiedliche Drehrichtungen antreibbar ist, ermöglicht.

Nach einer Ausgestaltung der Erfindung ist der Prozessor mit einem Endlagen-Sensor verbunden. Beispielsweise ist mit dem Endlagen-Sensor der Stromfluss zum Klappenmotor überwachbar und der Klappenmotor vom Prozessor in Abhängigkeit vom Stromfluss-Signal des Sensors abschaltbar. Der Sensor kann anhand des Stromflusses feststellen, ob sich der Motor noch dreht oder in einer Endlage der Lüftungsklappe still steht. Zeigt der Sensor anhand des Sensorwertes eine Endlage der Lüftungsklappe an, bedeutet dies für den Prozessor, den Klappenmotor abzuschalten, um einen unnötigen Stromverbrauch und/oder eine Überlastung des Klappenmotors zu vermeiden. Anstelle eines Sensors zur Stromflussmessung können auch andere geeignete Endlagen-Sensoren, beispielsweise auch optische Sensoren oder Kontaktschalter, verwendet werden.

Nach einer Ausgestaltung der Erfindung ist der Prozessor mit einem Programmiertaster verbunden, mit dem der Prozessor in ein Lernprogramm schaltbar ist. Der Programmier-Taster ermöglicht es, den Prozessor individuell an eine bestimmte Lüftungseinheit anzupassen. Üblicherweise verfügt der Prozessor über eine Werkseinstellung, in der bestimmte Stromfluss-Sensorwerte als ausreichend, aber auch notwendig angesehen werden, um eine Schaltung des Klappenmotors auszulösen. So kann beispielsweise werksseitig vorgesehen sein, bei Stromflüssen bis 80 Watt von der Benutzung nur des Lichts oder anderer elektrischer Funktionen mit relativ niedrigem Stromverbrauch auszugehen und dem gemäß die Lüftungsklappe noch nicht zu öffnen, während bei Stromflüssen darüber vom Einschalten des Lüfters der Lüftungseinheit auszugehen ist und demgemäß die Lüftungsklappe geöffnet werden sollte. Es können auch konkrete Werte für einzelne Funktionen, wie beispielsweise für Licht bis 50 W, für Uhren bis 10 W, für die niedrigste Gebläsestufe ab 100 W, vorgesehen und werksseitig in einer Grundeinstellung abgespeichert sein.

Ist der elektrische Verbrauch des Gebläses in seiner niedrigsten Stufe und der übrige Stromverbrauch für andere Funktionen identisch oder zumindest annähernd identisch, ist es sinnvoll, bei jedem Einschalten eines Verbrauchers der Lüftungseinheit die Lüftungsklappe zu öffnen. Diese steht zwar dann auch offen, wenn beispielsweise nur die Beleuchtung angeschaltet wurde, wodurch Energieverluste eintreten, die Lüftungsklappe ist dann aber zumindest immer geschlossen, wenn kein Verbraucher der Lüftungseinheit eingeschaltet ist.

Verfügt beispielsweise eine konkrete Lüftungseinheit über eine besonders hohe oder besonders niedrige Leistungsaufnahme und daraus folgend einen besonders hohen oder niedrigen Stromfluss, oder ist beispielsweise der Stromfluss-Sensor etwas entfernter oder dichter als vorgesehen zur Stromleitung zur Lüftungseinheit angeordnet und das Sensorsignal deshalb schwächer oder stärker als von der Werkseinstellung erwartet, ist über das Lernprogramm eine Anpassung möglich. Durch die Betätigung des Programmiertasters wird der Prozessor in ein Lernprogramm geschaltet, in dem die schaltrelevanten Werkseinstellungen für den Sensorwert des Stromfluss-Sensors in der Software abgeändert werden können. Die Eingabe kann im Lernprogramm auf unterschiedliche Weise erfolgen, beispielsweise durch manuelle Eingabe von Zahlen, durch Drücken von "+"-oder "-"-Tasten, oder dergleichen.

Es ist möglich, für verschiedene Leistungsstufen der Lüftungseinheit verschiedene Klappenstellungen vorzusehen, oder, bei niedrigeren Stromflüssen die Lüftungsklappe geschlossen zu halten, was sinnvoll sein kann, wenn mit der Lüftungseinheit noch andere elektrisch betriebene Funktionen abgedeckt werden, wie beispielsweise eine Beleuchtungsfunktion, Temperaturüberwachungen, Uhrzeitanzeigen, und dergleichen.

Nach einer Ergänzung der vorstehend beschriebenen Ausgestaltung der Erfindung ist vom Prozessor im Lernprogramm zumindest ein Stromfluss-Signal des Stromfluss-Sensors ein lesbar und einer Schaltfunktion des Prozessors zuordnenbar. Durch dese Funktion ist es möglich, die vorprogrammierten Werte der Software durch die tatsächlichen Werte des Stromfluss-Sensors zu ersetzen. Da die Ist-Werte des Stromfluss-Sensors in der Software an die Stelle der vorprogrammierten Werte treten, wird die Fehleranfälligkeit der Vorrichtung deutlich verringert.

Weiterhin weist die Vorrichtung einen Steckdosenadapter auf, in den der Stecker zur Stromversorgung der Lüftungseinheit einsteckbar ist. Dadurch wird der funktionssichere Anschluss der erfindungsgemäßen Vorrichtung erheblich erleichtert. Da die Lüftungseinheit selbst einen Stromanschluss benötigt und dieser sehr häufig über einen Stecker herstellbar ist, genügt es zum Anschluss der Vorrichtung an eine Lüftungseinheit, den Stecker der Lüftungseinheit aus der Steckdose zu ziehen, den Steckdosenadapter in die Steckdose einzustecken und sodann den Stecker der Lüftungseinheit in den Steckdosenadapter einzustecken. Der Steckdosenadapter überträgt den Stromfluss aus der Steckdose in den Stecker und wieder zurück. Da der gesamte Stromfluss der Lüftungseinheit durch den Steckdosenadapter fließt, ist es besonders einfach, im Steckdosenadapter beispielsweise den Stromfluss-Sensor an einer geeigneten Stelle zu positionieren. Die erforderlichen Verbindungen zwischen dem Stromfluss-Sensor, dem Prozessor und dem Klappenmotor können bereits weitgehend vormontiert sein, oder es sind Steckanschlüsse vorbereitet, so dass beim Einbau der erfindungsgemäßen Vorrichtung kaum noch Montagefehler gemacht werden können.

Außerdem ist in den Steckdosenadapter zumindest ein Netzteil zur Stromversorgung des Klappenmotors eingebaut.
Durch die Integration eines oder mehrerer Funktionsbauteile der erfindungsgemäßen Vorrichtung wie beispielsweise eines oder mehrerer Netzteile in den Steckdosenadapter verfügt die Vorrichtung insgesamt über nur wenige Bauteile, die leicht miteinander verbunden werden können. Der Klappenmotor kann beispielsweise eine Spannungsversorgung mit 12 V, der Prozessor mit 5 V und der Stromspannungs-Sensor ebenfalls mit 5 V benötigen. Diese können in den Steckdosenadapter integriert werden. Der Prozessor kann ebenfalls in den Steckdosenadapter integriert sein, oder er ist ein Bestandteil des Klappenmotors mit der Lüftungsklappe, die ebenfalls als ein Bauteil ausgebildet sein können.

Ferner ist der Klappenmotor in Abhängigkeit von einer bestimmten Höhe des Stromfluss-Signals des Stromfluss-Sensors ein- und/oder ausschaltbar. Dabei wird vom Prozessor beispielsweise nur ein Öffnungs-Signal an den Klappenmotor übermittelt, wenn der Stromfluss so hoch ist, dass zu vermuten ist, dass mit dem Strom der Antriebsmotor des Lüfters der Lüftungseinheit betrieben wird. Stromverbrauch, der für eine Beleuchtung, eine Digitaluhr, einen Thermometer oder dergleichen anfällt, soll nicht eine Öffnungsbewegung der Lüftungsklappe auslösen. Genauso kann für den Prozessor vorgesehen sein, nicht schon die Senkung des Stromflusses, wie sie beispielsweise beim Herunterschalten des Gebläses von einer höheren in eine niedrigere Stufe auftritt, als Schließ-Signal an den Klappenmotor zu übermitteln, sondern erst die Senkung unter einen bestimmten Schwellwert.

Diese Aufgabe wird auch durch ein Verfahren gemäß Anspruch 6 gelöst. Dazu wird mittels eines Stromfluss-Sensors ein Stromfluss in der Lüftungseinheit gemessen, vom Stromfluss-Sensor daraus ein Stromfluss-Signal erzeugt und an einen Prozessor übermittelt, und der Prozessor schaltet in Abhängigkeit vom übermittelten Stromfluss-Signal den Klappenmotor ein- und/oder aus. Für das erfindungsgemäße Verfahren gelten die vorstehenden Ausführungen zu den Merkmalen der erfindungsgemäßen Vorrichtung entsprechend.

Es wird ausdrücklich darauf hingewiesen, dass die Erfindung gemäß ihrer Definition in Anspruch 1 mit einzelnen, mehreren oder auch allen vorstehend beschriebenen vorteilhaften Ausgestaltungen kombinierbar ist, soweit keine funktionalen Abhängigkeiten bestehen.

Weitere Abwandlungen und vorteilhafte Ausgestaltungen der Erfindung ergeben sich aus der nachfolgenden gegenständlichen Beschreibung und der Zeichnung. Die Erfindung wird nachfolgend anhand eines Ausführungsbeispiels näher beschrieben.

In der beigefügten Zeichnung ist eine erfindungsgemäße Vorrichtung 2 mit einem Stecker 4 eines Steckdosenadapters 6 zu erkennen. Im Ausführungsbeispiel enthält der Steckdosenadapter 6 ein Netzteil 8 mit zwei Transformatoren, die eine Spannung von 12 V für den Klappenmotor 10 und eine Spannung von 5 V für den Prozessor 12 und den Stromfluss-Sensor 14 bereitstellen. Über eine Versorgungsleitung 16 wird das Netzteil 8 mit einem Widerstand 18 verbunden, von dem aus die Versorgungsspannung aus dem Netzteil 8 an zwei Schalter 20, 22 weitergeleitet wird.

Der Widerstand 18 ist mit dem Prozessor 12 verbunden, um diesem Signale über den Stromfluss durch die Versorgungsleitung 16 zu übermitteln. Der Prozessor 12 ist auch mit dem Stromfluss-Sensor 14 verbunden, um von diesem Stromfluss-Signale über den Stromfluss in die angeschlossene Lüftungseinheit zu bekommen. Übermittelt der Stromfluss-Sensor 14 eines oder mehrere Stromfluss-Signale an den Prozessor 12, die von der auf dem Prozessor 12 gespeicherten Software als ein Betrieb eines Gebläsemotors der Lüftungseinheit bewertet werden, die ein Öffnen der Lüftungsklappe erfordert, gibt die Software des Prozessors 12 ein Schaltsignal an den Schalter 20, durch das der Schalter 20 den Klappenmotor 10 mit dem Widerstand 18 und der Versorgungsleitung 16 verbindet und der Klappenmotor 10 mit Strom versorgt wird, um die Lüftungsklappe in eine Offen-Stellung zu bewegen.

Über den Widerstand 18 wird der Prozessor 12 mit einer Information versorgt, ob der Klappenmotor 10 in Betrieb ist. Steigt der vom Widerstand 18 gemessene Stromfluss dann nochmals an, kann dies vom Prozessor 12 und der auf ihm befindlichen Software als Indiz dafür gewertet werden, dass die Lüftungsklappe ihre Maximalstellung erreicht hat und eine weitere Öffnungsbewegung nicht möglich ist. Der Prozessor 12 kann dann abermals ein Signal an den Schalter 20 senden, um nun den Stromfluss durch den Schalter 20 zu unterbrechen und den Klappenmotor 10 abzuschalten.

Erhält der Prozessor 12 vom Stromfluss-Sensor 14 eine Information, wonach der betrieb des Gebläses der Lüftungseinheit beendet ist, kann der Prozessor 12 ein Signal an den Schalter 22 senden, durch das der Schalter 22 den Klappenmotor 10 mit dem Widerstand 18 und der Versorgungsleitung 16 verbindet und der Klappenmotor 10 mit Strom versorgt wird, um die Lüftungsklappe in eine Schließ-Stellung zu bewegen. Auch hier kann der Prozessor 12 den Stromfluss über den Schalter 22 jederzeit oder auch bei einem Signal des Widerstands 18 unterbrechen, wenn die Lüftungsklappe ihre Endstellung erreicht. Der Widerstand 18 erfüllt in der beispielhaften Schaltung die Funktion eines Endlagenschalters, der den Klappenmotor 10 abschaltet, wenn dieser eine Endstellung erreicht hat.

In der beigefügten Zeichnung ist noch ein Programmiertaster 24 gezeigt, der mit dem Prozessor 12 und dem Stromfluss-Sensor 14 verbunden ist. Bei Betätigung des Programmiertasters 24 erhält der Prozessor 12 ein Signal, durch das dieser in ein Lernprogramm schaltbar ist. Durch die Verbindung des Programmiertasters 24 mit dem Stromfluss-Sensor 14 kann auch dieser ein entsprechendes Signal erhalten. Je nach Programmierung des Lernprogramms kann der Prozessor 12 nun auf bestimmte Sensorwerte des Stromfluss-Sensors 14 warten, die in das Auswerteprogramm anstelle der voreingestellten Werte übernommen werden. Als Abfolge des Lernprogramms kann beispielsweise vorgesehen sein, die Lüftungseinheit in die erste Lüfterstufe zu schalten, auf den zugehörigen Sensorwert des Stromfluss-Sensors 14 zu warten und diesen abzuspeichern, sodann den Programmiertaster 24 als Quittungssignal zu drücken, um sodann die Lüftungseinheit wieder auszuschalten, auf den zugehörigen Sensorwert des Stromfluss-Sensors 14 zu warten und diesen abzuspeichern, wieder auf ein Quittungssignal des Programmiertasters 24 zu warten, sodann das Licht an einer Dunstabzugshaube einschalten zu lassen, um auf den zugehörigen Sensorwert des Stromfluss-Sensors 14 zu warten und diesen abzuspeichern, wieder auf ein Quittungssignal des Programmiertasters 24 zu warten und dann das Lernprogramm zu beenden.

Die Erfindung ist nicht auf das vorstehend beschriebene Ausführungsbeispiel beschränkt, sondern kann, wie in den Ansprüchen 2 - 5 und 7 beschreiben, von einem Fachmann angepasst werden.

## Patentansprüche

1. Vorrichtung (2) zum automatischen Ein- und Ausschalten eines Klappenmotors (8) für eine Lüftungseinheit,
wobei die Vorrichtung (2) einen Stromfluss-Sensor (14), einen Prozessor (12), der mit dem Stromfluss-Sensor (14) verbunden ist, aufweist,
wobei die Vorrichtung (2) einen Steckdosenadapter (6) aufweist, in den ein Stecker zur Stromversorgung der Lüftungseinheit einsteckbar ist, so dass der Steckdosenadapter (6) den Stromfluss aus einer Steckdose in den Stecker und wieder zurück überträgt,
wobei der Prozessor (12) in den Steckdosenadapter integriert ist,
wobei der Stromfluss-Sensor (14) in dem Steckdosenadapter (6) an geeigneter Stelle positioniert ist und so eingerichtet ist, dass er Änderungen im Stromfluss für die Lüftungseinheit erkennt und diese zu Auswertungs- und Verarbeitungszwecken an den Prozessor übermittelt, **dadurch gekennzeichnet, dass** die Vorrichtung einen Klappenmotor (10), der mit dem Prozessor (12) verbunden ist, aufweist,
und der Klappenmotor (10) von dem Prozessor in Abhängigkeit vom Stromfluss-Signal des Stromfluss-Sensors (14) ein- und/oder ausschaltbar ist, wobei
in den Steckdosenadapter (6) zumindest ein Netzteil (8) zur Stromversorgung des Klappenmotors (10) eingebaut ist und
der Klappenmotor (10) vom Prozessor (12) in unterschiedlichen Drehrichtungen antreibbar ist.

2. Vorrichtung (2) nach Anspruch 1, **dadurch gekennzeichnet, dass** der Prozessor (12) mit einem Endlagen-Sensor verbunden ist

3. Vorrichtung (2) nach einem der vorhergehenden Ansprüche, **dadurch gekennzeichnet, dass** der Prozessor (12) mit einem Programmiertaster (24) verbunden ist, mit dem der Prozessor (12) in ein Lemprogramm schaltbar ist.

4. Vorrichtung (2) nach Anspruch 4, **dadurch gekennzeichnet, dass** vom Prozessor im Lemprogramm zumindest ein Stromfluss-Signal des Stromfluss-Sensors (14) eingelesen und einer Schaltfunktion des Prozessors (12) zuordnenbar ist.

5. Vorrichtung (2) nach Anspruch 1, **dadurch gekennzeichnet, dass** in den Steckdosenadapter (6) zumindest ein Netzteil (8) zur Stromversorgung des Prozessors (12) und/oder des Stromfluss-Sensors (14) eingebaut ist.

6. Verfahren zum automatischen Ein- und Ausschalten eines Klappenmotors (10) für eine Lüftungseinheit, wobei mittels eines Stromfluss-Sensors (14) ein Stromfluss in der Lüftungseinheit gemessen, vom Stromfluss-Sensor (14) daraus ein Stromfluss-Signal erzeugt und an einen Prozessor (12) übermittelt wird, und der Prozessor (12) in Abhängigkeit vom übermittelten Stromfluss-Signal den Klappenmotor (10) ein- und/oder ausschaltet,
wobei der Stromfluss-Sensor (14) durch Einstecken eines Steckdosenadapters (6) in eine Steckdose und das Einstecken eines Steckers der Lüftungseinheit in den Steckdosenadapter (6) anschliessbar ist, so dass der Steckdosenadapter den Stromfluss aus einer Steckdose in den Stecker und wieder zurück überträgt,
**dadurch gekennzeichnet, dass**
in den Steckdosenadapter (6) zumindest ein Netzteil (8) zur Stromversorgung des Klappenmotors (10) eingebaut ist und
der Klappenmotor (10) vom Prozessor (12) in unterschiedliche Drehrichtungen antreibbar ist.

7. Verfahren nach Anspruch 7, **dadurch gekennzeichnet, dass** der Prozessor (12) durch die Betätigung eines Programmiertasters (24) in ein Lemprogramm geschaltet wird.

## Claims

1. Apparatus (2) for automatically switching on and off a flap motor (8) for a ventilation unit,
wherein the apparatus (2) has a current flow sensor (14), and a processor (12) connected to the current flow sensor (14),
wherein the apparatus (2) has a plug socket adaptor (6) into which can be fitted a plug for the power supply to the ventilation unit so that the plug socket adaptor (6) transmits the flow of current from a plug socket into the plug and back again,
wherein the processor (12) is integrated into the plug socket adaptor,
wherein the current flow sensor (14) is positioned in the plug socket adaptor (6) at a suitable location and is so adapted that it detects changes in the current flow for the ventilation unit and transmits same to the processor for evaluation and processing purposes,
**characterised in that** the apparatus has a flap motor (10) connected to the processor (12), and the flap motor (10) can be switched on and/or off by the processor in dependence on the current flow signal of the current flow sensor (14),
wherein at least one power supply unit (8) for the power supply to the flap motor (10) is fitted into the plug socket adaptor (6), and
the flap motor (10) is drivable in different directions of rotation by the processor (12).

2. Apparatus (2) according to claim 1 **characterised in that** the processor (12) is connected to a limit position sensor.

3. Apparatus (2) according to one of the preceding claims **characterised in that** the processor (12) is connected to a programming pushbutton switch (24) with which the processor (12) is switchable into a learning program.

4. Apparatus (2) according to claim 3 **characterised in that** at least one current flow signal of the current flow sensor (14) is read in by the processor in the learning program and can be associated with a switching function of the processor (12).

5. Apparatus (2) according to claim 1 **characterised in that** at least one power supply unit (8) for the power supply to the processor (12) and/or the current flow sensor (14) is fitted into the plug socket adaptor (6).

6. A method of automatically switching on and off a flap motor (10) for a ventilation unit, wherein a current flow in the ventilation unit is measured by means of a current flow sensor (14), a current flow signal is produced therefrom by the current flow sensor (14) and communicated to a processor (12), and the processor (12) switches the flap motor (10) on and/or off in dependence on the communicated current flow signal,
wherein the current flow sensor (14) can be connected by inserting a plug socket adaptor (6) into a plug socket and inserting a plug of the ventilation unit into the plug socket adaptor (6) so that the plug socket adaptor transmits the current flow from a plug socket into the plug and back again, **characterised in that**
at least one power supply unit (8) for the power supply to the flap motor (10) is fitted into the plug socket adaptor (6), and
the flap motor (10) is drivable in different directions of rotation by the processor (12).

7. A method according to claim 6 **characterised in that** the processor (12) is switched into a learning position by actuation of a programming pushbutton switch (24).

## Revendications

1. Dispositif (2) de démarrage et d'arrêt automatique d'un moteur de clapet (8) destiné à une unité de ventilation,
le dispositif (2) comportant un capteur de flux de courant (14), un processeur (12) qui est relié au capteur de flux de cours (14),
le dispositif (2) comportant un adaptateur de prise femelle (6) dans lequel peut être enfichée une prise mâle destinée à l'alimentation en courant de l'unité de ventilation de sorte que l'adaptateur de prise femelle (6) véhicule le flux de courant d'une prise femelle dans la prise mâle et inversement,
le processeur (12) étant intégré dans l'adaptateur de prise femelle,
le capteur de flux de courant (14) étant positionné dans l'adaptateur de prise femelle (6) à un emplacement approprié et étant destiné à détecter des variations du flux de courant destiné à l'unité de ventilation et à transmettre ces variations au processeur à des fins d'exploitation et de traitement,
**caractérisé en ce que** le dispositif comporte un moteur de clapet (10) qui est relié au processeur (12) et le moteur de clapet (10) peut être démarré et/ou arrêté par le processeur en fonction du signal de flux de courant du capteur de flux de courant (14),
au moins une partie (8) du réseau destinée à l'alimentation en courant du moteur de clapet (10) étant intégrée dans l'adaptateur de prise femelle (6) et
le moteur de clapet (10) pouvant être commandé dans différentes vitesses de rotation par le processeur (12).

2. Dispositif (2) selon la revendication 1, **caractérisé en ce que** le processeur (12) est relié un capteur de fin de course.

3. Dispositif (2) selon l'une des revendications précédentes, **caractérisé en ce que** le processeur (12) est relié à une touche de programmation (24) au moyen de laquelle le processeur (12) peut être commuté dans un programme d'apprentissage.

4. Dispositif (2) selon la revendication 4, caractérisé à ce qu'au moins un signal de flux de courant du capteur de flux de courant (14) est lu par le processeur dans le programme d'apprentissage et peut être associé à une fonction de logique du processeur (12).

5. Dispositif (2) selon la revendication 1, **caractérisé en ce qu'**au moins une partie (8) du réseau destinée à l'alimentation en courant du processeur (12) et/ou du capteur de flux de courant (14) est incorporée dans l'adaptateur de prise femelle (6).

6. Procédé de démarrage et d'arrêt automatique d'un moteur de clapet (10) destiné à une unité de ventilation, un flux de courant dans l'unité de ventilation étant mesuré au moyen d'un capteur de flux de courant (14), un signal de flux de courant étant généré à partir là par le capteur de flux de courant (14) et étant transmis à un processeur (12), et le processeur (12) démarrant et/ou arrêtant le moteur de clapet (10) en fonction du signal de flux de courant transmis,
le capteur de flux de courant (14) pouvant être raccordé en enfichant l'adaptateur de prise femelle (6) dans une prise femelle et en enfichant une prise mâle de l'unité de ventilation dans l'adaptateur de prise femelle (6) de sorte que l'adaptateur de prise femelle véhicule le flux de courant d'une prise femelle dans la prise mâle et inversement,
**caractérisé en ce que** au moins une partie (8) du réseau destinée à l'alimentation en courant du moteur de clapet (10) est incorporée dans l'adaptateur de prise femelle (6) et
le moteur de clapet (10) peut être commandé dans différentes vitesses de rotation par le processeur (12).

7. Procédé selon la revendication 6, **caractérisé en ce que** le processeur (12) est commuté dans un programme d'apprentissage en actionnant une touche de programmation (24).
